# DEMANDE DE BREVET EUROPEEN

(11) **EP 2 204 332 A1**
(43) Date de publication de la demande: **07.07.2010**
(21) Numéro de dépôt: 09180625.7
(22) Date de dépôt: 23.12.2009
(51) Int. Cl.: B65D 33/25

(54) **Curseur pour l'actionnement de profilés de fermeture à lignes de pliage privilégiées**

(30) Priorité: 05.01.2009 FR 0950006
(71) Demandeur: S2F FLEXICO, 60119 Henonville (FR)
(72) Inventeur: Roger, Antony, 78500, SARTROUVILLE (FR)
(74) Mandataire: Branger, Jean-Yves

(57) **Abrégé**

L'invention se rapporte à un curseur (1) pour l'actionnement de profilés de fermeture, notamment pour un ensemble de fermeture équipant un sachet (5), comprenant une base (10), deux flancs (11, 12) et des moyens (13) adaptés pour solliciter respectivement lesdits profilés de fermeture, en rapprochement ou en éloignement selon le sens de déplacement du curseur le long des profilés, pour déplacer les profilés entre une position en prise de fermeture et une position séparée d'ouverture, comprennent une nervure longitudinale (13) qui subdivise son espace interne en deux couloirs, caractérisé par le fait que lesdits couloirs s'étendent selon des axes médians rectilignes et parallèles (X-X'), qui matérialisent des lignes de pliage privilégiées quand lesdits flancs (11, 12) sont écartés l'un de l'autre.

## Description

La présente invention concerne le domaine des sachets pourvus de profilés complémentaires de fermeture, actionnés par un curseur.

Elle concerne plus précisément un curseur pour L'actionnement de profilés de fermeture pour un ensemble de fermeture équipant un sachet.

De nombreux sachets à profilés complémentaires de fermeture équipés de curseurs ont déjà été proposés.

La figure 1 annexée représente un exemple de curseur 1 conforme à l'état de la technique.

Sur cette figure, les profilés avec lesquels le curseur est destiné à coopérer ont été représentés et portent les référence P₁ et P₂, tandis que le sachet auquel ces profilés sont associés, est référencé S.

Un tel curseur 1 est réalise en matière plastique moulée et présente une structure généralement connue.

Plus précisément, ce curseur a une section en forme de "U" inversé, et comporte une base 10 à laquelle se rattachent deux ailes latérales et parallèles 11 et 12 appelées "flancs". L'axe longitudinal du curseur correspond à sa direction de déplacement quand il est installé sur un sachet à profilés complémentaires. Les flancs 11 et 12 s'étendent parallèlement à cet axe.

De manière bien connue en soi, l'espace interne du curseur renferme des moyens 13 adaptés pour solliciter les profilés complémentaires P₁ et P₂ de fermeture du sachet, en rapprochement ou en éloignement selon le sens de déplacement du curseur le long de ces profilés. Par l'expression "espace interne", on entend l'espace délimité par la base 10 et les flancs 11 et 12.

Un tel curseur doit être mis en place sur un sachet S dont les deux voiles sont pourvus de profilés de fermeture complémentaires P₁ et P₂,

La technique généralement mise en oeuvre pour ce faire consiste globalement à déformer le curseur de manière à écarter momentanément ses flancs 11 et 12 l'un de l'autre (flèche **f** de la figure 1), à le rapprocher des profilés pour "ceinturer" ces derniers et emprisonner les protubérances T₁ et T₂ dont ils sont pourvus, puis à ramener les flancs dans leur position initiale (flèches **g** de la figure 1).

Ce déplacement des flancs est mis en oeuvre par exemple en introduisant des outils "à l'intérieur" du curseur, à les appliquer contre les faces internes des flancs et à les écarter mutuellement.

Dans la pratique, le mouvement de pivotement des flancs ne se traduit pas par une flexion de la matière du curseur dans la zone de raccordement des flancs à la base, En effet, cette zone est trop épaisse et rigide pour constituer une zone de pliage privilégiée.

En l'occurrence, la déformation est réalisée dans des régions prédéterminées de la base.

On connaît par le document EP-A-0 479 661 un curseur à couloirs convergents.

Par ailleurs, le US-A-6,584,666 décrit un curseur pourvu d'ergots de sollicitation.

La présente invention vise à améliorer encore les curseurs de l'état de la technique de manière à obtenir une déformation satisfaisante avec un niveau de contraintes mécaniques acceptables, sans risque de rupture.

Ainsi, la présente invention concerne un curseur pour l'actionnement de profilés de fermeture, notamment pour un ensemble de fermeture équipant un sachet, comprenant une base, deux flancs et des moyens adaptés pour solliciter respectivement lesdits profilés de fermeture, en rapprochement ou en éloignement selon le sens de déplacement du curseur le long des profilés, pour déplacer les profilés entre une position en prise de fermeture et une position séparée d'ouverture, comprennent une nervure longitudinale qui subdivise son espace interne en deux couloirs.

Ce curseur est remarquable en ce que lesdits couloirs s'étendent selon des axes médians rectilignes et parallèles, qui matérialisent des lignes de pliage privilégiées quand lesdits flancs sont écartés l'un de l'autre

Ces couloirs matérialisent des lignes de pliage privilégiées d'étendue rectiligne et parallèle, ce qui réduit très sensiblement le risque de rupture, avec des niveaux de contraintes mécaniques acceptables.

Selon d'autres caractéristiques avantageuses et non limitatives de ce curseur :
- ladite nervure se prolonge par une semelle qui déborde de part et d'autre de ladite nervure pour constituer des facettes de guidage desdits profilés;
- ladite semelle déborde de part et d'autre de ladite nervure pour constituer des facettes de guidage d'une protubérance associée auxdits profilés ;
- le long du bord libre longitudinal de chaque flanc s'étend un barreau rigidificateur, d'épaisseur plus importante que celle dudit flanc ;
- ledit barreau présente la même étendue longitudinale que ledit flanc ;
- il comporte des ergots de sollicitation en saillie sur lesdits flancs, au voisinage de l'extrémité de ceux-ci opposée à ladite base, pour l'ouvrir provisoirement et faciliter son engagement sur lesdits profilés lorsqu'une sollicitation est exercée sur lesdits ergots.

D'autres caractéristiques et avantages de l'invention apparaîtront à la lecture de la description détaillée qui va suivre d'un mode de réalisation préféré,

Cette description sera faite en référence aux dessins annexés, dans desquels :
- la figure 2 est une vue en perspective d'un curseur selon l'invention, présenté en position renversée ;
- la figure 3 est une vue en bout du curseur de la figure 2 ;
- la figure 4 est une vue de dessous du curseur de la figure 2 ;
- la figure 5 est une vue en bout du curseur de la figure 2, selon une direction opposée à celle de la figure 3 ;
- les figures 6 et 7 sont des vues équivalentes aux figures 4 et 5, les flancs étant représentés en position écartée ;
- la figure 8 est une vue équivalente à la figure 2, les flancs étant représentés en position écartée ;
- la figure 9 est une vue analogue à la figure 3, les flancs étant représentés en position écartée ;
- la figure 10 est une vue du curseur selon l'invention, en perspective.

L'exemple de curseur de l'invention présente, globalement, une structure connue en soi, proche de celle de la figure 1.

Comme ce curseur connu, le curseur selon !'invention a une section en forme de "U" inversé, avec une base 10 à laquelle se rattachent deux ailes latérales et parallèles (ou flancs) 11 et 12.

A la figure 2, il est présenté dans une position opposée à celle qu'il occupe lorsqu'il est en place sur un sachet.

L'espace interne du curseur renferme des moyens adaptés pour solliciter des profilés complémentaires de fermeture d'un sachet (repérés respectivement P₁, P₂ et S à la figure 1), en rapprochement ou en éloignement selon le sens de déplacement du curseur le long de ces profilés, Par l'expression "espace interne", on entend l'espace délimité par la base 10 et les flancs 11 et 12.

En l'occurrence, ces moyens comprennent une nervure longitudinale 13 qui s'étend selon le plan médian longitudinal du curseur.

Cette nervure 13, venue de matière avec la face interne de la base 10, sépare l'espace interne en deux couloirs C₁ et C₂.

Ainsi que le montrent plus particulièrement les figures 3 et 5, la nervure se prolonge vers le bas par une semelle centrale allongée 14 qui déborde de part et d'autre de la nervure 13 pour constituer des facettes de guidage d'une protubérance T₁, T₂ (voir figure 1), ici en forme de pointe de flèche, située au dessus d'un profilé de fermeture associé P₁, P₂. Chaque facette est tournée vers la base 10. Pour "protubérance", on entend tout moyen associé au profilé correspondant, qui permet de faire coopérer le curseur avec le sachet.

Cette semelle 14 comporte une première partie "large" 140, en forme générale de semelle de fer à repasser (c'est-à-dire globalement triangulaire quand elle est vue de dessus), qui se prolonge par une partie plus étroite 141.

Par ailleurs, les faces internes des flancs 11 et 12 portent chacune, en regard des deux parties 140 et 141 de la semelle 14, une saillie 112, 122, respectivement 113, 123, qui est égaiement pourvue d'une facette de guidage d'une protubérance.

Les couloirs C₁ et C₂ sont donc délimités par la base 10, la nervure 13 et sa semelle associée 14, les faces internes des flancs 11 et 12 et leurs saillies 112, 122, 113 et 123 associées, En d'autres termes, les couloirs C₁ et C₂ ont la forme de gorges à bords convergents.

Dans l'exemple représenté ici, le long du rebord libre longitudinal de chaque flanc 11 et 12 s'étend un barreau rigidificateur 110, respectivement 120, d'épaisseur plus importante que la partie restante du flanc.

Dans l'exemple représenté ici, chaque barreau 110 et 120 présente sur sa face libre, opposée à la base 10, un doigt de détrompage 111, respectivement 121.

Dans un mode de réalisation qui n'apparaît pas ici, le curseur pourrait avoir la structure générale décrite dans la demande française n° 07 59545, dans laquelle des ergots de sollicitation sont prévus dans le prolongement des flancs 11 et 12.

On remarquera que, sur les figures, les extrémités opposées du curseur sont conformées en arches 15, d'épaisseur plus importante que le reste de son corps.

Conformément à l'invention, les couloirs précités C₁ et C₂ s'étendent selon des axes X-X' rectilignes et parallèles, qui matérialisent des lignes de pliage privilégiées.

Dans la pratique, ces couloirs sont bordés latéralement par la base de la nervure 13 et par le pied des saillies 112, 122, 113 et 123.

Quand on cherche à déformer le curseur selon l'invention, pour y mettre en place des profilés tels que ceux P₁ et P₂ de la figure 1, on écarte les flancs 11 et 12 l'un de l'autre, par exemple en exerçant un effort sur leur face interne, comme le montre les flèches **f** de la figure 8, Ceci permet "d'ouvrir" les couloirs C₁ et C₂ et d'autoriser la mise en place des profilés.

Une fois cette opération effectuée, l'effort est stoppé et les flancs reprennent naturellement leur position initiale.

Cet effort est appliqué au plus près de l'extrémité libre des flancs, pour obtenir le plus grand bras de levier possible,

Sien entendu, le curseur "se plie" dans les zones où existe le moins de matière. Ces "zones de pliage" correspondent aux régions de la base 10 dépourvues d'excroissance de matière.

Ces zones correspondent aux couloirs C₁ et C₂ d'axe X-X',

On a repéré par la lettre P à la figure 7 les plans de déformation du curseur.

S'agissant de plans parallèles, les contraintes mécaniques à mettre en oeuvre pour obtenir ces déformations sont raisonnables et les risques de rupture du curseur sont réduits.

Bien entendu, le curseur de l'invention peut être prévu différent de celui décrit ici. Ainsi, il peut notamment être dépourvu de barreaux rigidificateurs.

Dans une variante de réalisation non représentée, on peut envisager de repérer visuellement les axes X-X' précités, par exemple sous la forme d'une ligne tracée sur la face interne de la base 10, ou encore sous la forme d'une rainure réalisée dans celle-ci.

## Revendications

1. Curseur (1) pour l'actionnement de profilés (P₁, P₂) de fermeture, notamment pour un ensemble de fermeture équipant un sachet (5), comprenant une base (10), deux flancs (11, 12) et des moyens (13) adaptés pour solliciter respectivement lesdits profilés (P₁, P₂) de fermeture, en rapprochement ou en éloignement selon le sens de déplacement du curseur le long des profilés (P₁, P₂), pour déplacer les profilés (P₁, P₂) entre une position en prise de fermeture et une position séparée d'ouverture, comprennent une nervure longitudinale (13) qui subdivise son espace interne en deux couloirs (C₁, C₂), **caractérisé par le fait que** lesdits couloirs (C₁, C₂) s'étendent selon des axes médians rectilignes et parallèles (X-X'), qui matérialisent des lignes de pliage privilégiées quand lesdits flancs (11, 12) sont écartés l'un de l'autre.

2. Curseur selon la revendication 1, **caractérisé par le fait que** ladite nervure (13) se prolonge par une semelle (14) qui déborde de part et d'autre de ladite nervure (13) pour constituer des facettes de guidage desdits profilés (11, 12).

3. Curseur selon la revendication 2, **caractérisé par le fait que** ladite semelle (14) déborde de part et d'autre de ladite nervure (13) pour constituer des facettes de guidage d'une protubérance (T₁, T₂) associée auxdits profilés (11, 12) ;

4. Curseur selon l'une des revendications 1 à 3, **caractérisé par le fait que** le long du bord libre longitudinale de chaque flanc (11, 12) s'étend un barreau rigidificateur (110, 120), d'épaisseur plus importante que celle dudit flanc (11, 12).

5. Curseur selon l'une des revendications précédentes, **caractérisé par le fait que** ledit barreau (110, 120) présente la même étendue longitudinale que ledit flanc (11, 12).

6. Curseur selon l'une des revendications précédentes, **caractérisé par le fait qu'**il comporte des ergots de sollicitation en saillie sur lesdits flancs (11, 12), au voisinage de l'extrémité de ceux-ci opposée à ladite base (10), pour l'ouvrir provisoirement et faciliter son engagement sur lesdits profilés (P₁, P₂) lorsqu'une sollicitation est exercée sur lesdits ergots.
